# EUROPÄISCHE PATENTSCHRIFT

(11) **EP 2 026 001 B1**
(45) Veröffentlichungstag und Bekanntmachung des Hinweises auf die Patenterteilung: **16.04.2014**
(21) Anmeldenummer: 08010915.0
(22) Anmeldetag: 16.06.2008
(51) Int. Cl.: F23D 3/40

(54) **Zündlufteinlassanordnung für eine Brennkammerbaugruppe eines brennstoffbetriebenen Heizgerätes, insbesondere Fahrzeugheizgerät**
Ignition air intake device for a combustion chamber of a fuel driven heating device, in particular a vehicle heating device
Agencement d'admission d'air d'allumage pour un composant de chambre à combustion d'un appareil de chauffage à combustible, en particulier appareil de chauffage de véhicule

(30) Priorität: 03.08.2007 DE 102007036637
(43) Veröffentlichungstag der Anmeldung: 18.02.2009
(73) Patentinhaber: Eberspächer Climate Control Systems GmbH & Co. KG, 73730 Esslingen (DE)
(72) Erfinder: Schmidt, Oliver, 73207 Plochingen (DE)
(74) Vertreter: Ruttensperger, Bernhard

(56) Entgegenhaltungen:
- EP-A1- 1 363 070
- EP-A1- 1 788 305

## Beschreibung

Die vorliegende Erfindung betrifft eine Zündlufteinlassanordnung für eine Brennkammerbaugruppe eines brennstoffbetriebenen Heizgerätes, insbesondere Fahrzeugheizgerät, umfassend einen Zündorganaufnahmeansatz mit einem freien Endbereich, wobei an dem freien Endbereich ein in den Zündorganaufnahmeansatz ragendes Zündorgan durch einen Zündorganträger getragen ist und wobei ein Innenumfangsbereich des Zündorganaufnahmeansatzes mit porösem Verdampfermedium ausgekleidet ist. Eine derartige Zündlufteinlassordnung ist aus EP 1 363 070 A1 bekannt.

Eine derartige Zündlufteinlassanordnung ist in den Fig. 1 und 2 gezeigt. Diese Zündlufteinlassanordnung 10 umfasst einen im Wesentlichen zylindrisch geformten, längs einer Achse A langgestreckten Zündorganaufnahmeansatz 12. Dieser ist in einem hier nicht gezeigten Endbereich an einem Brennkammergehäuse festgelegt bzw. damit integral ausgebildet und ist dort in Richtung zu einer Brennkammer offen. An einem freien Endbereich 14, an welchem der Zündorganaufnahmeansatz 12 grundsätzlich ebenfalls offen ist, verschließt ein Zündorganträger 16 den Zündorganaufnahmeansatz 12. An dem Zündorganträger 16 ist ein in den Zündorganaufnahmeansatz 12 beispielsweise mittig hineinragendes Zündorgan 18, beispielsweise ein Glühzündstift, getragen. Über eine nicht dargestellte Leitungsverbindung kann das Zündorgan 18 an eine Ansteuervorrichtung angeschlossen werden, um durch elektrische Erregung dessen Temperatur zu erhöhen.

Ein Innenumfangsbereich des Zündorganaufnahmeansatzes 12 ist mit porösem Verdampfermedium 20 ausgekleidet. Dieses beispielsweise als Metallvlies, Schaumkeramik oder sonstiges poröses Material ausgebildete Verdampfermedium 20 liegt in Umfangsabstand zum Zündorgan 18 und liegt an der Innenoberfläche des Zündorganaufnahmeansatzes 12 an. Über eine Brennstoffleitung 22 und eine Brennstoffeintrittsöffnung 24 kann flüssiger Brennstoff in das poröse Verdampfermedium 20 eingespeist werden. Durch Kapillarförderwirkung und auch durch Schwerkrafteinwirkung verteilt sich der flüssige Brennstoff im porösen Verdampfermedium 20 und kann an dessen zum Zündorgan 18 hin frei liegender Oberfläche dann abdampfen.

Ein axiales Ende 26, axial hier bezogen auf die Längsmittenachse A, des porösen Verdampfermediums 20 liegt in Abstand zum Endbereich 14 des Zündorganaufnahmeansatzes 12 und auch im Abstand zum Zündorganträger 16. In diesem nicht von porösem Verdampfermedium 20 überdeckten Erstreckungsbereich des Zündorganaufnahmeansatzes 12 ist eine Zündlufteintrittsöffnung 28 ausgebildet. Über diese Zündlufteintrittsöffnung 28 kann durch ein nicht dargestelltes Gebläse geförderte Luft in den Zündorganaufnahmeansatz 12 eintreten, kann sich dort mit dem aus dem porösen Verdampfermedium 20 abdampfenden Brennstoff vermischen und somit ein zündfähiges Gemisch bereitstellen. Durch Erregung des Zündorgans 18 kann dieses Gemisch gezündet werden. Die dabei entstehende Flamme wird sich am anderen, zur Brennkammer offenen Endbereich des Zündorganaufnahmeansatzes 12 in die Brennkammer hinein ausdehnen und dann dort die Verbrennung starten.

Ein Problem bei einer derartigen Ausgestaltung der Zündlufteinlassanordnung liegt darin, dass durch den axial frei liegenden Oberflächenbereich am Ende 26 des porösen Verdampfermediums 20 größere Brennstoffmengen in flüssiger Form austreten können und sich zwischen diesem Ende 26 und dem Zündorganträger 16 an der Innenoberfläche des Zündorganaufnahmeansatzes 12 ansammeln können. Es können sich dabei feste Ablagerungen 30 bilden, die vor allem dann, wenn sie im Bereich der Zündlufteintrittsöffnung 28 auftreten, deren Strömungsquerschnitt einschnüren und somit zu einer Zündluftunterversorgung führen können. Durch die dann auftretende Zündluftunterversorgung kann eine sichere Zündung nicht mehr gewährleistet werden, so dass es zum Funktionsausfall kommen kann.

Es ist die Aufgabe der vorliegenden Erfindung, eine Zündlufteinlassanordnung für eine Brennkammerbaugruppe eines brennstoffbetriebenen Heizgerätes, insbesondere Fahrzeugheizgerät, vorzusehen, bei welcher in zuverlässiger Art und Weise die Entstehung von festen Ablagerungen im Bereich einer Zündlufteintrittsöffnung vermieden werden kann.

Erfindungsgemäß wird diese Aufgabe gelöst durch eine Zündlufteinlassanordnung für eine Brennkammerbaugruppe eines brennstoffbetriebenen Heizgerätes, insbesondere Fahrzeugheizgerät, umfassend einen Zündorganaufnahmeansatz mit einem freien Endbereich, wobei an dem freien Endbereich ein in den Zündorganaufnahmeansatz ragendes Zündorgan durch einen Zündorganträger getragen ist und wobei ein Innenumfangsbereich des Zündorganaufnahmeansatzes mit porösem Verdampfermedium ausgekleidet ist, wobei ein Ende des porösen Verdampfermediums in Abstand zu dem freien Endbereich des Zündorganaufnahmeansatzes liegt und in einem Erstreckungsbereich des Zündorganaufnahmeansatzes zwischen dem Ende des porösen Verdampfermediums und dem freien Endbereich des Zündorganaufnahmeansatzes wenigstens eine Zündlufteintrittsöffnung vorgesehen ist. Die erfindungsgemäße Zündlufteinlassanordnung unterscheidet sich von der bekannten Zündlufteinlassanordnung dadurch, dass ein Füllelement, welches in dem Bereich, in welchem die wenigstens eine Zündlufteintrittsöffnung vorgesehen ist, anschließend an das Ende des porösen Verdampfermediums am Innenumfangsbereich des Zündorganaufnahmeansatzes vorgesehen ist.

Bei der Zündlufteinlassanordnung der vorliegenden Erfindung verhindert das zwischen dem Ende des porösen Verdampfermediums und dem freien Endbereich bzw. dem Zündorganträger vorgesehene Füllelement das Bilden größerer Brennstoffansammlungen bzw. auch das Bilden von festen Ablagerungen, da angrenzend an das Ende des porösen Verdampfermediums hier kein Volumen zur Verfügung steht.

Um den Effekt des erfindungsgemäß vorzusehenden Füllelements noch weiter zu verbessern, wird vorgeschlagen, dass das Füllelement das Ende des porösen Verdampfermediums übergreift.

Das Bilden von Ablagerungen in dem vorangehend angesprochenen kritischen Bereich kann besonders effizient dadurch unterbunden werden, dass das Füllelement sich von dem Ende des porösen Verdampfermediums bis zu dem Zündorganträger erstreckt.

Das Füllelement kann von dem Zündorganträger getrennt ausgebildet sein, kann in einer alternativen Variante jedoch auch integral mit diesem, also als in den Zündorganaufnahmeansatz tiefer ragender Abschnitt desselben ausgebildet sein.

Um auch bei der erfindungsgemäßen Zündlufteinlassanordnung zuverlässig den Eintritt von Zündluft zu gewährleisten, wird vorgeschlagen, dass in dem Füllelement in Zuordnung zu und ausgerichtet mit der wenigstens einen Zündlufteintrittsöffnung eine Zündluftdurchtrittsöffnung vorgesehen ist.

Auf den Ort der Zündlufteinleitung in den Innenvolumenbereich des Zündorganaufnahmeansatzes kann in einfacher Weise dadurch Einfluss genommen werden, dass am Außenumfangsbereich des Füllelements oder/und am Innenumfangsbereich des Zündorganaufnahmeansatzes eine Umfangsvertiefung vorgesehen ist, zu welcher die wenigstens eine Zündlufteintrittsöffnung im Zündorganaufnahmeansatz und wenigstens eine Zündluftdurchtrittsöffnung in dem Füllelement offen sind.

Bei einer alternativen Variante kann vorgesehen sein, dass die wenigstens eine Zündlufteintrittsöffnung in dem Zündorganaufnahmeansatz sich über einen vorbestimmten Winkelbereich in Umfangsrichtung erstreckt und dass in dem Füllelement eine Mehrzahl von Zündluftdurchtrittsöffnungen ausgebildet ist, wobei ein maximaler Winkelabstand zwischen in Umfangsrichtung unmittelbar benachbarten Zündluftdurchtrittsöffnungen im Wesentlichen nicht größer ist als der vorbestimmte Winkelbereich. Es sei in diesem Zusammenhang darauf hingewiesen, dass die Umfangsrichtung bzw. ein Winkelbereich sich bezieht auf eine Längsachse des allgemein langgestreckt ausgebildeten Zündorganaufnahmeansatzes.

Gemäß einem weiteren Aspekt betrifft die vorliegende Erfindung eine Brennkammerbaugruppe für ein brennstoffbetriebenes Heizgerät, insbesondere Fahrzeugheizgerät, umfassend ein im Wesentlichen topfartiges Brennkammergehäuse mit einem Bodenwandungsbereich und einem Umfangswandungsbereich, an welchem wenigstens eine erfindungsgemäße Zündlufteinlassanordnung vorgesehen ist.

Ferner betrifft die vorliegende Erfindung ein Fahrzeugheizgerät mit einer derartigen Brennkammerbaugruppe.

Nachfolgend wird die vorliegende Erfindung mit Bezug auf die beiliegenden Figuren detailliert beschrieben. Es zeigt:
- Fig. 1: eine Längsschnittansicht einer bekannten Zündlufteinlassanordnung, geschnitten längs einer Linie I - I in Fig. 2;
- Fig. 2: eine Querschnittansicht der in Fig. 1 gezeigten Zündlufteinlassanordnung, geschnitten längs einer Linie II **-** II in Fig. 1;
- Fig. 3: eine Längsschnittansicht einer erfindungsgemäßen Zündlufteinlassanordnung, geschnitten längs einer Linie III - III in Fig. 4;
- Fig. 4: eine Querschnittansicht der in Fig. 3 gezeigten Zündlufteinlassanordnung, geschnitten längs einer Linie IV - IV in Fig. 3;
- Fig. 5: eine Längsschnittansicht einer erfindungsgemäßen Zündlufteinlassanordnung, geschnitten längs einer Linie V - V in Fig. 6;

- Fig. 6: eine Querschnittansicht der in Fig. 5 gezeigten Zündlufteinlassanordnung, geschnitten längs einer Linie VI - VI in Fig. 5;
- Fig. 7: eine Längsschnittansicht einer erfindungsgemäßen Zündlufteinlassanordnung, geschnitten längs einer Linie VII - VII in Fig. 8;
- Fig. 8: eine Querschnittansicht der in Fig. 7 gezeigten Zündlufteinlassanordnung, geschnitten längs einer Linie VIII - VIII in Fig. 7;
- Fig. 9: eine Längsschnittansicht einer erfindungsgemäßen Zündlufteinlassanordnung, geschnitten längs einer Linie IX - IX in Fig. 10;
- Fig. 10: eine Querschnittansicht der in Fig. 9 gezeigten Zündlufteinlassanordnung, geschnitten längs einer Linie VIII - VIII in Fig. 9;
- Fig. 11: eine Längsschnittansicht einer erfindungsgemäßen Zündlufteinlassanordnung, geschnitten längs einer Linie XI - XI in Fig. 12;
- Fig. 12: eine Querschnittansicht der in Fig. 11 gezeigten Zündlufteinlassanordnung, geschnitten längs einer Linie XII - XII in Fig. 11;
- Fig. 13: eine Prinzipdarstellung einer Brennkammerbaugruppe mit einer Zündlufteinlassanordnung.

Eine erste erfindungsgemäße Ausgestaltungsform einer Zündlufteinlassanordnung ist in den Fig. 3 und 4 gezeigt. Deren grundsätzlicher Aufbau entspricht dem vorangehend mit Bezug auf die Fig. 1 und 2 beschriebenen, so dass im Folgenden für gleiche Bauteile bzw. Baugruppen die gleichen Bezugszeichen unter Hinzufügung des Anhangs "a" verwendet werden und hinsichtlich deren detaillierter Beschreibung auf die voranstehenden Ausführungen zur Fig. 1 bzw. zur Fig. 2 verwiesen wird.

Eine derartige Zündlufteinlassanordnung 10a mit ihrem Zündorganaufnahmeansatz 12a ist im Allgemeinen an einem Umfangswandungsbereich 32a einer in Fig. 13 in prinzipartiger Darstellung gezeigten Brennkammerbaugruppe 34a vorgesehen. Diese Brennkammerbaugruppe 34a umfasst ein Brennkammergehäuse 36a mit dem Umfangswandungsbereich 32a und einem Bodenwandungsbereich 38a. Von diesem kann ein Verbrennungslufteinlassansatz 40a sich in den von der Umfangswandung 32a umgebenden Raumbereich, im Allgemeinen also eine Brennkammer 42a, erstrecken. Die in den Zündorganaufnahmeansatz 12a und den Verbrennungslufteinlassansatz 40a geförderte Luft wird durch ein nicht dargestelltes Gebläse, beispielsweise ein Seitenkanalgebläse, gefördert. Die bei der Verbrennung in der Brennkammer 42a entstehenden Verbrennungsabgase treten durch eine Flammblende 44a beispielsweise in Richtung zu einem Flammrohr und einem Wärmetauscherbereich aus. Auch die Innenoberfläche der Umfangswandung 32a kann zumindest teilweise mit porösem Verdampfermedium ausgekleidet sein, das in Kontakt steht mit dem porösen Verdampfermedium 20a im Zündorganaufnahmeansatz 12a, um einen Brennstofftransfer auch in Richtung Brennkammer zu ermöglichen.

Es ist selbstverständlich, dass diese Darstellung in Fig. 13 nur beispielhaft ist und in vielen Aspekten Änderungen am Aufbau einer derartigen Kammerbaugruppe vorgesehen sein können, beispielsweise mehr als ein Zündorganaufnahmeansatz 12a bzw. mehr als eine diesen aufweisende Zündlufteinlassanordnung 10a vorgesehen sein kann.

Bei der in den Fig. 3 und 4 gezeigten Ausgestaltung der Zündlufteinlassanordnung 10a ist zwischen dem Ende 26a des porösen Verdampfermediums 20a und dem Zündorganträger 16a ein ringartiges bzw. hülsenartiges Füllelemement 50a vorgesehen. Dieses überdeckt den gesamten Erstreckungsbereich des Zündorganaufnahmeansatzes 12a zwischen dem Ende 26a und dem Zündorganträger 16a, so dass in diesem Bereich der axiale Zwischenraum zwischen dem freien Ende 26a und dem Zündorganträger 16a vollständig gefüllt ist. Mit einem ringartigen axialen Vorsprung 52 greift das Füllelement 50a über das Ende 26a des porösen Verdampfermediums 20a. Im Bereich der Zündlufteintrittsöffnung 28a weist das Füllelement eine Zündluftdurchtrittsöffnung 54a auf, die vorzugsweise so dimensioniert und angeordnet ist, dass die Zündluft ohne weitere Drosselstelle durch diese beiden Öffnungen 28a, 54a in den Innenvolumenbereich des Zündorganaufnahmeansatzes 12a eintreten kann.

Auch das Füllelement 50a liegt vorzugsweise vollständig an der Innenoberfläche des Zündorganaufnahmeansatzes 12a an, so dass anschließend an das axiale Ende 26a des porösen Verdampfermediums 20a kein Volumenbereich vorhanden ist, in welchem aus diesem Ende 26a austretender flüssiger Brennstoff sich ansammeln und zur Entstehung von Ablagerungen beitragen kann.

Das Füllelement 50a kann beispielsweise aus Keramikmaterial, Metallmaterial oder aus Kunststoffmaterial aufgebaut sein, das dann bezüglich der insbesondere im Verbrennungsbetrieb entstehenden Temperaturen selbstverständlich hitzeresistent sein muss.

Eine alternative Ausgestaltungsform ist in den Fig. 5 und 6 gezeigt. Hier sind Komponenten bzw. Baugruppen, die vorangehend beschriebenen Komponenten bzw. Baugruppen entsprechen, mit dem gleichen Bezugszeichen unter Hinzufügung des Anhangs "b" bezeichnet.

Bei dieser Ausgestaltungsform ist am Außenumfang des Füllelements 50b eine Umfangsnut 56b vorgesehen, die sich vorzugsweise über den gesamten Umfang erstreckt. Zu dieser Umfangsnut 56b ist im Einbauzustand die Zündlufteintrittsöffnung 28b offen. Ferner ist im Füllelement 50b die Zündluftdurchtrittsöffnung 54b so angeordnet, dass sie ebenfalls zur Umfangsnut 56b und selbstverständlich auch zum Innenvolumenbereich des Zündorganaufnahmeansatzes 12b offen ist. Die Zündluftdurchtrittsöffnung 54b kann durch Drehen bzw. entsprechende Positionierung des Füllelements 50b an beliebiger Umfangspositionierung angeordnet werden, insbesondere auch in demjenigen Umfangsbereich, in welchem die Brennstoffzufuhr erfolgt. Auf diese Art und Weise kann eine Entkopplung der durch bauliche Gegebenheiten vorgegebenen Lagen der Brennstoffeintrittsöffnung 24b und der Zündlufteintrittsöffnung 28b erzielt werden. Weiterhin ist es grundsätzlich nicht erforderlich, beim Einbau des Füllelements 50b darauf zu achten, dass die Zündluftdurchtrittsöffnung 54b exakt ausgerichtet ist mit der Zündlufteintrittsöffnung 28b.

Eine weitere Ausgestaltungsform der Zündlufteinlassanordnung ist in den Fig. 7 und 8 gezeigt. Hier sind vorangehend beschriebenen Bauteilen bzw. Baugruppen entsprechende Bauteile bzw. Baugruppen mit dem gleichen Bezugszeichen unter Hinzufügung des Anhangs "c" bezeichnet.

Bei der in Fig. 7 und Fig. 8 gezeigten Ausgestaltungsform ist an der Innenoberfläche des Zündorganaufnahmeansatzes 12c in demjenigen axialen Bereich, in welchem die Zündlufteintrittsöffnung 28c liegt, eine nach innen hin offene Umfangsnut 58c vorgesehen. Zu dieser ist die Zündlufteintrittsöffnung 28c offen. In dem Füllelement 50c ist eine Zündluftdurchtrittsöffnung 54c vorgesehen, welche grundsätzlich zur Umfangsnut 58c und auch zum Innenvolumenbereich des Zündorganaufnahmeansatzes 12c offen ist. Auch auf diese Art und Weise kann der Zündlufteintritt an beliebiger Umfangspositionierung vorgesehen werden und es muss nicht auf eine exakte Ausrichtung mit der Zündlufteintrittsöffnung 28c geachtet werden.

Eine weitere Ausgestaltungsform ist in den Fig. 9 und 10 gezeigt. Hier sind vorangehend beschriebene Bauteile mit dem gleichen Bezugszeichen unter Hinzufügung des Anhangs "d" bezeichnet. Bei dieser Ausgestaltungsform ist die Zündlufteintrittsöffnung 28d nicht als mit kreisartigem Querschnitt ausgebildete Öffnung oder Bohrung vorgesehen, sondern als in Umfangsrichtung langgestreckter Spalt. Beispielsweise kann, wie in Fig. 10 erkennbar, hier ein Winkelbereich von 180° vorgesehen sein. In dem Füllelement 50d sind zwei Zündluftdurchtrittsöffnungen 54d' und 54d" vorgesehen, die ebenfalls einen Winkelabstand von 180° aufweisen, einander also diametral gegenüber liegend angeordnet sind. Unabhängig davon, in welcher Positionierung das Füllelement 50d in den Zündorganaufnahmeansatz 12d eingebaut wird, wird zumindest eine der beiden Zündluftdurchtrittsöffnungen 54d' bzw. 54d" zur Zündlufteintrittsöffnung 28d offen sein, oder zumindest der Gesamtquerschnitt dieser beiden Zündluftdurchtrittsöffnungen 54d' und 54d", welcher zur Durchströmung freigegeben ist, so groß sein, wie der Strömungsquerschnitt einer dieser beiden Durchtrittsöffnungen. Dies vereinfacht den Vorgang des Zusammenbaus, da auf eine präzise Drehpositionierung des Füllelements 50d nicht geachtet werden muss. Dieses Prinzip kann selbst-verständlich auch bei anderen Umfangserstreckungen der Zündlufteintrittsöffnung 28d realisiert werden. Es ist lediglich darauf zu achten, dass der gegenseitige Umfangsabstand zweier unmittelbar benachbarter Zündluftdurchtrittsöffnungen, beispielsweise jeweils gemessen an deren Mittenachse, im Wesentlichen nicht größer ist, als der Winkelbereich bzw. die Umfangserstreckung, in welcher die Zündluftdurchtrittsöffnung 28d vorgesehen ist. Erstreckt diese sich beispielsweise auch aus Stabilitätsgründen nur über einen Winkelbereich von 90°, so darf der Winkelabstand zweier Zündluftdurchtrittsöffnungen diese 90° im Wesentlichen nicht überschreiten, um sicherzustellen, dass bei jedweder Drehpositionierung des Füllorgans 50d immer ein ausreichender Gesamtströmungsquerschnitt zum Durchtritt der Zündluft durch das Füllelement 50d gewährleistet ist.

Eine weitere Ausgestaltungsform einer erfindungsgemäßen Zündlufteinlassanordnung ist in den Fig. 11 und 12 gezeigt. Auch hier sind vorangehend bereits beschriebene Komponenten bzw. Baugruppen mit dem selben Bezugszeichen unter Hinzufügung des Anhangs "e" bezeichnet.

In dieser Ausgestaltungsform ist das Füllelement 50e so ausgebildet, dass es im Wesentlichen in seinem an das Ende 26e des porösen Verdampfermediums 20e angrenzenden Bereich 60e am Innenumfang des Zündorganaufnahmeansatzes 12a liegt. Axial darauf folgend ist durch einen Rücksprung am Füllelement 50e ein zum axialen Endbereich 14e hin offener Ringraum 62e gebildet, in welchen auch die Zündlufteintrittsöffnung 28e mündet. Das Füllelement 50e endet grundsätzlich im axialen Abstand vom Zündorganträger 16e, weist jedoch an beispielsweise drei Umfangspositionen Abstützstege 64e auf, mit welchen das Füllelement 50e am Zündorganträger 16e anliegt und somit definiert zwischen diesem und dem porösen Verdampfermedium 20e gehalten ist. Auf diese Art und Weise ist zwischen dem Füllelement 50e und dem Zündorganträger 16e eine bzw. mehrere spaltartige Zündluftdurchtrittsöffnungen 54e gebildet, zu welchen die Zündlufteintrittsöffnung 28e über den Ringraum 62e offen ist. Die durch die Zündluftdurchtrittsöffnungen 54e hindurchtretende Luft gelangt dann in den ringartigen Zwischenraum zwischen dem Zündorgan 18e und dem Füllelement 50e und von dort in den vom porösen Verdampfermedium 20e umgebenen Bereich des Zündorganaufnahmeansatzes 12e.

Es ist selbstverständlich, dass an den vorangehend beschriebenen Ausgestaltungsformen verschiedenste Änderungen vorgenommen werden können. So können beispielsweise mehr als nur eine Zündlufteintrittsöffnung und entsprechend auch mehr als nur eine Zündluftdurchtrittsöffnung vorgesehen sein. Das Füllelement kann, wie gezeigt, als separates Bauteil zwischen dem Ende des porösen Verdampfermediums und dem Zündorganträger angeordnet sein, kann jedoch auch einen integralen und das Zündorgan schürzenartig umgebenden Teil des Zündorganträgers bilden.

## Patentansprüche

1. Zündlufteinlassanordnung für eine Brennkammerbaugruppe eines brennstoffbetriebenen Heizgerätes, insbesondere Fahrzeugheizgerät, umfassend einen Zündorganaufnahmeansatz (12a; 12b; 12c; 12d; 12e) mit einem freien Endbereich (14a; 14b; 14c; 14d; 14e), wobei an dem freien Endbereich (14a; 14b; 14c; 14d; 14e) ein in den Zündorganaufnahmeansatz (12a; 12b; 12c; 12d; 12e) ragendes Zündorgan (18a; 18b; 18c; 18d, 18e) durch einen Zündorganträger (16a; 16b; 16c; 16d; 16e) getragen ist und wobei ein Innenumfangsbereich des Zündorganaufnahmeansatzes (12a; 12b; 12c; 12d; 12e) mit porösem Verdampfermedium (20a; 20b; 20c; 20d; 20e) ausgekleidet ist, wobei ein Ende des porösen Verdampfermediums (26a; 26b; 26c; 26d; 26e) in Abstand zu dem freien Endbereich (14a; 14b; 14c; 14d; 14e) des Zündorganaufnahmeansatzes (12a; 12b; 12c; 12d; 12e) liegt und in einem Erstreckungsbereich des Zündorganaufnahmeansatzes (12a; 12b; 12c; 12d; 12e) zwischen dem Ende (26a; 26b; 26c; 26d; 26e) des porösen Verdampfermediums (20a; 20b; 20c; 20d; 20e) und dem freien Endbereich (14a; 14b; 14c; 14d; 14e) des Zündorganaufnahmeansatzes (12a; 12b; 12c; 12d; 12e) wenigstens eine Zündlufteintrittsöffiung (28a; 28b; 28c; 28d; 28e) vorgesehen ist, **dadurch gekennzeichnet, dass** ein Füllelement (50a; 50b; 50c; 50d; 50e) in dem Bereich, in welchem die wenigstens eine Zündlufteintrittsöffnung (28a; 28b; 28c; 28d; 28e) vorgesehen ist, anschließend an das Ende (26a; 26b; 26c; 26d; 26e) des porösen Verdampfermediums (20a; 20b; 20c; 20d; 20e) am Innenumfangsbereich des Zündorganaufnahmeansatzes (12a; 12b; 12c; 12d; 12e) vorgesehen ist.

2. Zündlufteinlassanordnung nach Anspruch 1,
**dadurch gekennzeichnet, dass** das Füllelement (50a; 50b; 50c; 50d; 50e) das Ende (26a; 26b; 26c; 26d; 26e) des porösen Verdampfermediums (20a; 20b; 20c; 20d; 20e) übergreift.

3. Zündlufteinlassanordnung nach Anspruch 1 oder 2,
**dadurch gekennzeichnet, dass** das Füllelement (50a; 50b; 50c; 50d; 50e) sich von dem Ende (26a; 26b; 26c; 26d; 26e) des porösen Verdampfermediums (20a; 20b; 20c; 20d; 20e) bis zu dem Zündorganträger (16a; 16b; 16c; 16d; 16e) erstreckt.

4. Zündlufteinlassanordnung nach einem der Ansprüche 1 bis 3,
**dadurch gekennzeichnet, dass** das Füllelelement (50a; 50b; 50c; 50d; 50e) von dem Zündorganträger (16a; 16b; 16c; 16d; 16e) getrennt ausgebildet ist.

5. Zündlufteinlassanordnung nach Anspruch 1 oder 2,
**dadurch gekennzeichnet, dass** das Füllelement mit dem Zündorganträger integral ausgebildet ist.

6. Zündlufteinlassanordnung nach einem der Ansprüche 1 bis 5,
**dadurch gekennzeichnet, dass** in dem Füllelement (50a) in Zuordnung zu und ausgerichtet mit der wenigstens einen Zündlufteintrittsöffnung (28a) eine Zündluftdurchtrittsöffnung (54a) vorgesehen ist.

7. Zündlufteinlassanordnung nach einem der Ansprüche 1 bis 6,
**dadurch gekennzeichnet, dass** am Außenumfangsbereich des Füllelements (50b; 50e) oder/und am Innenumfangsbereich des Zündorganaufnahmeansatzes (12c) eine Umfangsvertiefung (56b; 58c; 62e) vorgesehen ist, zu welcher die wenigstens eine Zündlufteintrittsöffnung (28b; 28c; 28e) im Zündorganaufnahmeansatz (12b; 12c; 12e) und wenigstens eine Zündluftdurchtrittsöffnung (54b; 54c; 54e) in dem Füllelelement (50b; 50c; 50e) offen sind.

8. Zündlufteinlassanordnung nach einem der Ansprüche 1 bis 6,
**dadurch gekennzeichnet, dass** die wenigstens eine Zündlufteintrittsöffnung (28d) in dem Zündorganaufnahmeansatz (12d) sich über einen vorbestimmten Winkelbereich in Umfangsrichtung erstreckt und dass in dem Füllelement (50d) eine Mehrzahl von Zündluftdurchtrittsöffnungen (54d', 54d") ausgebildet ist, wobei ein maximaler Winkelabstand zwischen in Umfangsrichtung unmittelbar benachbarten Zündluftdurchtrittsöffnungen (54d'; 54d") im Wesentlichen nicht größer ist als der vorbestimmte Winkelbereich.

9. Brennkammerbaugruppe für ein brennstoffbetriebenes Heizgerät, insbesondere Fahrzeugheizgerät, umfassend ein im Wesentlichen topfartiges Brennkammergehäuse (36a) mit einem Bodenwandungsbereich (38a) und einem Umfangswandungsbereich (32a), an welchem wenigstens eine Zündlufteinlassanordnung (10a) nach einem der vorangehenden Ansprüche vorgesehen ist.

10. Fahrzeugheizgerät, umfassend eine Brennkammerbaugruppe (34a) nach Anspruch 9.

## Claims

1. Ignition air inlet arrangement for a combustion chamber assembly of a fuel operated heating device, in particular for a vehicle heating device, comprising an ignition element receiving part (12a; 12b; 12c; 12d; 12e) with a free end region (14a; 14b; 14c; 14d; 14e), an ignition element (18a; 18b; 18c; 18d, 18e) extending into said ignition element receiving part (12a; 12b; 12c; 12d; 12e) being carried at said free end region (14a; 14b; 14c; 14d; 14e) by an ignition element carrier (16a; 16b; 16c; 16d; 16e) and an inner circumferential area of said ignition element receiving part (12a; 12b; 12c; 12d; 12e) being covered by a porous evaporator medium (20a; 20b; 20c; 20d; 20e), an end of said porous evaporator medium (26a; 26b; 26c; 26d; 26e) being spaced to said free end region (14a; 14b; 14c; 14d; 14e) of said ignition element receiving part (12a; 12b; 12c; 12d; 12e), with at least one ignition air inlet opening (28a; 28b; 28c; 28d; 28e) being provided in an extension area of said ignition element receiving part (12a; 12b; 12c; 12d; 12e) between the end (26a; 26b; 26c; 26d; 26e) of said porous evaporator medium (20a; 20b; 20c; 20d; 20e) and the free end region (14a; 14b; 14c; 14d; 14e) of said ignition element receiving part (12a; 12b; 12c; 12d; 12e), **characterized by** a filler element (50a; 50b; 50c; 50 d; 50e) being provided in the region where the at least one ignition air inlet opening (28a; 28b; 28c; 28d; 28e) is provided, adjacent to the end (26a; 26b; 26c; 26d; 26e) of said porous evaporator medium (20a; 20b; 20c; 20d; 20e) at the inner circumferential area of said ignition element receiving part (12a; 12b; 12c; 12d; 12e).

2. Ignition air inlet arrangement according to claim 1,
**characterized by** said filler element (50a; 50b; 50c; 50 d; 50e) overlapping the end (26a; 26b; 26c; 26d; 26e) of said porous evaporator medium (20a; 20b; 20c; 20d; 20e).

3. Ignition air inlet arrangement according to claim 1 or 2,
**characterized by** said filler element (50a; 50b; 50c; 50 d; 50e) extending from the end of the porous evaporator medium (20a; 20b; 20c; 20d; 20e) to the ignition element carrier (16a; 16b; 16c; 16d; 16e).

4. Ignition air inlet arrangement according to claims 1 to 3,
**characterized by** said filler element (50a; 50b; 50c; 50 d; 50e) being formed separately from said ignition element carrier (16a; 16b; 16c; 16d; 16e).

5. Ignition air inlet arrangement according to claim 1 or 2,
**characterized by** said filler element being formed integrally with the ignition element carrier.

6. Ignition air inlet arrangement according to claims 1 to 5,
**characterized by** an ignition air passage opening (54a) being provided in said filler element (50a) associated to and aligned with the at least one ignition air inlet opening (28a).

7. Ignition air inlet arrangement according to claim 1 to 6,
**characterized by** a circumferential depression (56b; 58c; 62e) being provided at the outer circumferential area of the filler element (50b; 50e) or/and at the inner circumferential area of the ignition element receiving part (12c), towards which the at least one ignition air inlet opening (28b; 28c; 28e) in the ignition element receiving part (12b; 12c; 12e) and at least one ignition air passage opening (54b; 54c; 54e) in the filler element (50b; 50c; 50e) are open.

8. Ignition air inlet arrangement according to one of claims 1 to 6,
**characterized by** the at least one ignition air inlet opening (28d) in said ignition element receiving part (12d) extending over a predefined angular section in the circumferential direction and by a plurality of ignition air passage openings (54d'; 54d") being formed in the filler element (50d) a maximum angular distance between circumferentially directly adjacent ignition air passage openings (54d'; 54d") not being substantially larger than the predefined angular distance.

9. Combustion chamber assembly for a fuel operated heating device, in particular a vehicle heating device, comprising a substantially pot-like combustion chamber housing (36a) with a bottom wall section (38a) and a circumferential wall section (32a), where at least one ignition air inlet arrangement (10a) according to one of the preceding claims is provided.

10. Vehicle heating device comprising a combustion chamber assembly (34a) according to claim 9.

## Revendications

1. Arrangement d'entrée d'air d'allumage pour un module de chambre de combustion d'un dispositif de chauffage à combustible, en particulier pour un dispositif de chauffage d'un véhicule, comprenant une pièce de réception d'élément d'allumage (12a; 12b; 12c; 12d; 12e) avec une région terminale libre (14a; 14b; 14c; 14d; 14e), un élément d'allumage (18a; 18b; 18c; 18d, 18e) s'étendant dans la pièce de réception d'élément d'allumage (12a; 12b; 12c; 12d; 12e) étant supporté par un support d'élément d'allumage (16a; 16b; 16c; 16d; 16e), et une région circonférentielle interne de la pièce de réception d'élément d'allumage (12a; 12b; 12c; 12d; 12e) étant couverte par un médium d'évaporation poreux (26a; 26b; 26c; 26d; 26e), une extrémité du médium d'évaporation poreux (26a; 26b; 26c; 26d; 26e) étant espacée de la région terminale libre (14a; 14b; 14c; 14d; 14e) de la pièce de réception d'élément d'allumage (12a; 12b; 12c; 12d; 12e), et au moins une ouverture d'entrée d'air d'allumage (28a; 28b; 28c; 28d; 28e) étant prévue dans une région d'étendu de la pièce de réception d'élément d'allumage (12a; 12b; 12c; 12d; 12e) entre l'extrémité (26a; 26b; 26c; 26d; 26e) du médium d'évaporation poreux (20a; 20b; 20c; 20d; 20e) et la région terminale libre (14a; 14b; 14c; 14d; 14e) de la pièce de réception d'élément d'allumage (12a; 12b; 12c; 12d; 12e), **caractérisé par** un élément de remplissage (50a; 50b; 50c; 50 d; 50e) étant prévu dans la région, où ladite au moins une ouverture d'entrée d'air d'allumage (28a; 28b; 28c; 28d; 28e) est prévue, adjacent à l'extrémité (26a; 26b; 26c; 26d; 26e) du médium d'évaporation poreux (20a; 20b; 20c; 20d; 20e) à la région circonférentielle interne de la pièce de réception d'élément d'allumage (12a; 12b; 12c; 12d; 12e).

2. Arrangement d'entrée d'air d'allumage selon la revendication 1,
**caractérisé par** l'élément de remplissage (50a; 50b; 50c; 50 d; 50e) chevauchant l'extrémité (26a; 26b; 26c; 26d; 26e) du médium d'évaporation poreux (20a; 20b; 20c; 20d; 20e).

3. Arrangement d'entrée d'air d'allumage selon la revendication 1 ou 2, **caractérisé par** l'élément de remplissage (50a; 50b; 50c; 50 d; 50e) s'étendant de l'extrémité (26a; 26b; 26c; 26d; 26e) du médium d'évaporation poreux (20a; 20b; 20c; 20d; 20e) au support d'élément d'allumage (16a; 16b; 16c; 16d; 16e).

4. Arrangement d'entrée d'air d'allumage selon une des revendications 1 à 3, **caractérisé par** l'élément de remplissage (50a; 50b; 50c; 50 d; 50e) étant formé de manière séparée du support d'élément d'allumage (16a; 16b; 16c; 16d; 16e).

5. Arrangement d'entrée d'air d'allumage selon la revendication 1 ou 2, **caractérisé par** l'élément de remplissage étant formé intégralement avec le support d'élément d'allumage.

6. Arrangement d'entrée d'air d'allumage selon une des revendications 1 à 5, **caractérisé par** une ouverture de passage d'air d'allumage (54a) étant prévue dans l'élément de remplissage (50a) associée à et alignée avec ladite au moins une ouverture d'entrée d'air d'allumage (28a).

7. Arrangement d'entrée d'air d'allumage selon une des revendications 1 à 6, **caractérisé par** une dépression circonférentielle (56b; 58c; 62e) étant prévue dans la région circonférentielle externe de l'élément de remplissage (50b; 50e) ou/et à la région circonférentielle interne de la pièce de réception d'élément d'allumage (12c), envers laquelle ladite au moins une ouverture d'entrée d'air d'allumage (28b; 28c; 28e) dans la pièce de réception d'élément d'allumage (12b; 12c; 12e) et au moins une ouverture de passage d'air d'allumage (54b; 54c; 54e) dans l'élément de remplissage (50b; 50c; 50e) sont ouvertes.

8. Arrangement d'entrée d'air d'allumage selon une des revendications 1 à 6, **caractérisé par** ladite au moins une ouverture d'entrée d'air d'allumage (28d) dans la pièce de réception d'élément d'allumage (12d) s'étend à travers une section angulaire prédéfinie dans une direction circonférentielle et par une pluralité d'ouvertures de passage d'air d'allumage (54d'; 54d") étant formée dans l'élément de remplissage (50d), une distance maximale angulaire entre des ouvertures de passage d'air d'allumage (54d'; 54d") directement adjacentes dans une direction circonférentielle n'étant pas substantiellement plus large que la section angulaire prédéfinie.

9. Module de chambre de combustion pour un dispositif de chauffage à combustible, en particulier un dispositif de chauffage d'un véhicule, comprenant un boîtier de chambre de combustion (36a) qui est essentiellement en forme de pot avec une section de paroi de fond (38a) et une section de paroi circonférentielle (32a), où au moins un arrangement d'entrée d'air d'allumage (10a) selon une des revendications précédentes est prévu.

10. Dispositif ce chauffage d'un véhicule, comprenant un module de chambre de combustion (34a) selon la revendication 9.
